# EUROPÄISCHE PATENTSCHRIFT

(11) **EP 2 990 547 B1**
(45) Veröffentlichungstag und Bekanntmachung des Hinweises auf die Patenterteilung: **27.06.2018**
(21) Anmeldenummer: 15180798.9
(22) Anmeldetag: 12.08.2015
(51) Int. Cl.: E03C 1/04

(54) **BADEZIMMER MIT EINER NASSZELLE ZUM DUSCHEN ODER ZUM BADEN UND EIN VORWANDELEMENT HIERFÜR**
BATHROOM HAVING A SANITARY UNIT FOR TAKING A WET CELL FOR SHOWERING OR BATHING AND A FRONT WALL ELEMENT FOR SAME
SALLE DE BAINS DOTEE D'UN BLOC SANITAIRE DESTINE A LA DOUCHE OU AU BAIN ET ELEMENT DE PAROI AVANT

(30) Priorität: 01.09.2014 DE 102014012692
(43) Veröffentlichungstag der Anmeldung: 02.03.2016
(73) Patentinhaber: Gerloff, Michael, 37269 Eschwege (DE)
(72) Erfinder: Gerloff, Michael, 37269 Eschwege (DE)
(74) Vertreter: Patentanwälte Walther Hinz Bayer PartGmbB

(56) Entgegenhaltungen:
- EP-A1- 1 676 511
- EP-A2- 1 589 154
- EP-A2- 1 930 510
- EP-A2- 2 044 873
- WO-A1-02/091894
- DE-B- 1 222 446
- DE-U1- 7 602 215
- DE-U1- 9 001 977

## Beschreibung

Die vorliegende Erfindung betrifft ein Vorwandelement gemäß dem Oberbegriff des Anspruches 1. Bei der Renovierung eines Bades in einem Hotelzimmer oder einer Privatwohnung werden häufig die alten Armaturen gegen neue, moderne Armaturen getauscht. Auch werden in Hotels häufig vorhandene Badewannen mit einer Kopfbrause nachgerüstet, so dass der Hotelgast in der Badewanne auch Duschen kann. In den meisten Fällen aber, wird entsprechend dem Nutzerverhalten eine bestehende Badewanne durch eine großzügige Dusche ersetzt, wobei die Armaturen dementsprechend geändert werden müssen, das heißt in der Regel viel höher angeordnet werden müssen.

In all diesen Fällen werden an die vorhandenen, in der Wand befindlichen Versorgungsanschlüsse für Kaltwasser und, soweit vorhanden für Warmwasser, neue Wasseranschlüsse und/oder Armaturen angeschlossen, wobei an der Versorgungswand vorhandene Fliesen oder andere wasserabweisende Wandbeläge, wie zum Beispiel Marmor, Granit, ein wasserabweisender Wandanstrich oder dergleichen, im Bereich der Versorgungsanschlüsse häufig beschädigt werden. Es kommt auch vor, dass einzelne Versorgungsanschlüsse nicht mehr benötigt werden und verschlossen werden müssen. Weil aber die originalen Fliesen (oder die anderen Wandbeläge) längst nicht mehr erhältlich sind, und weil die betreffenden Stellen nicht mit fremden Fliesen geschlossen werden sollen, wird häufig die gesamte Versorgungswand oder gar das gesamte Badezimmer neu gefliest, bzw. gestaltet, was einen erheblichen Kostenaufwand zur Folge hat.

Bei Neubauten ist es erforderlich, die Versorgungsleitungen exakt an dem Ort aus der Versorgungswand heraustreten zu lassen, an dem später die Armatur angebracht werden soll. Dies ist zwar technisch möglich, jedoch mit einem gewissen Aufwand verbunden.

Davon ausgehend liegt der vorliegenden Erfindung die Aufgabe zu Grunde, ein Badezimmer und ein Vorwandelement hierfür der eingangs genannten Art zu schaffen, mit dem die Herstellungskosten und vor allem die Sanierungskosten des Badezimmers deutlich gesenkt werden

DE-U-9001977 offenbart ein Vorwandelement, das alle Merkmale des Oberbegriffs des Anspruchs 1 umfasst.

Als technische Lösung der oben genannten Aufgabe wird erfindungsgemäß ein Vorwandelement mit den Merkmalen des Anspruches 1 vorgeschlagen. Vorteilhafte Weiterbildungen des Vorwandelementes sind den jeweiligen Unteransprüchen zu entnehmen.

Ein nach dieser technischen Lehre ausgebildetes Vorwandelement hat den Vorteil, dass sich das Vorwandelement ästhetisch ansprechend an die Versorgungswand und den Bereich der Decke oberhalb der Duschtasse anschmiegt und somit sehr ansprechend wirkt. Dabei ist die am Deckenelement gehaltene Kopfbrause vergleichsweise weit vom Benutzer entfernt, so dass der Effekt einer Regenschauerdusche sich besonders gut ausprägen kann. Dieser Effekt wird besonders stark, wenn die Mitte der Kopfbrause über dem Mittelpunkt der Duschtasse angebracht ist, bzw. wenn die Kopfbrause mittig über der Badewanne angeordnet ist.

Ein weiterer Vorteil besteht darin, dass die neue Kopf- oder Handbrause und die erforderlichen Bedienelemente ohne Rücksicht auf die Position der Versorgungsanschlüsse in der Versorgungswand in beliebiger Weise am Vorwandelement angebracht werden können, so dass der Gestalter der Nasszelle uneingeschränkte Gestaltungsfreiheit hat.

Noch ein weiterer Vorteil besteht darin, dass das Vorwandelement nachträglich in bestehende Nasszellen eingebaut werden kann und dabei derart auf die vorhandene Versorgungswand aufgesetzt wird, dass das vergleichsweise große Vorwandelement in der Versorgungswand vorhandene Versorgungsanschlüsse abdeckt und somit optisch verschwinden lässt. Hierdurch können die vorhandenen Fliesen oder andere wasserabweisende Gestaltungselemente weiter genutzt werden, so dass eine Komplettsanierung der Nasszelle entbehrlich wird.

Bei Neubauten hat das erfindungsgemäße Vorwandelement den Vorteil, dass der Bereich hinter der Versorgungswand nicht gefliest oder mit einem anderen Wandbelag versehen werden braucht, was zu einer direkten Kosteneinsparung führt. Ein weiterer Vorteil besteht darin, dass die Anschlusspunkte der Versorgungsanschlüsse nicht aufwendig in dem Fugenraster des Wandbelages angelegt werden brauchen.

Bei der Erneuerung von Armaturen in bestehenden Bädern hat das erfindungsgemäße Vorwandelement den großen Vorteil, dass das Vorwandelement auf die vorhandenen Fliesen, auf die Marmor- oder Granitplatten, bzw. auf einen wasserabweisenden Anstrich aufgesetzt werden kann, ohne dass im Rahmen der Umbauarbeiten beschädigte Teile der Versorgungswand aufwendig rekonstruiert werden müssen, denn die im Rahmen der Umbauarbeiten beschädigten Teile verschwinden hinter dem Vorwandelement. Somit ist ein Nachrüsten vorhandener Badezimmer in Privatwohnungen oder Hotels sehr kostengünstig darstellbar.

Dabei hat es sich als vorteilhaft erwiesen, das Vorwandelement so groß zu gestalten, dass sämtliche Versorgungsanschlüsse abgedeckt werden, um den ästhetischen Gesamteindruck nach den Umbauten nicht zu verfälschen.

In einer anderen, bevorzugten Ausführungsform ist im Bereich des Deckenelementes in der Decke des Badezimmers eine Revisionsöffnung vorgesehen. Insbesondere in gewerblichen Objekten wie Hotels oder dergleichen werden durch eine abgehängte Decke häufig Versorgungsleitungen kaschiert, zu denen die Revisionsöffnungen einen Zugang gewährleisten. Dabei ist es insbesondere bei Neubauten vorteilhaft, die Revisionsöffnung im Deckenelement anzuordnen, weil hierdurch eine einheitliche Deckengestaltung möglich ist, und weil hierdurch eine teure Revisionsklappe überflüssig wird.

In einer bevorzugten Ausführungsform ist das Vorwandelement vorzugsweise L-förmig gewinkelt ausgeführt, wobei der schmale Steg des "L" als Deckenelement unmittelbar unter der Decke des Badezimmers angeordnet ist, während der lange Steg des "L" als Wandelement an der Versorgungswand zur Anlage kommt. Hierdurch ist es möglich, dass L-förmige Vorwandelement in die Ecke oberhalb der Duschtasse (oder der Badewanne) zu platzieren und dabei das Vorwandelement an der Versorgungswand des Badezimmers anzubringen.

In einer bevorzugten Ausführungsform ist der Rahmen aus Profilen, vorzugsweise aus nicht-rostenden Profilen zusammengebaut. Diese Profile können aus Edelstahl, Aluminium, einem beschichteten Metall oder Hartkunststoff gefertigt sein. Dies hat den Vorteil, dass dieser Rahmen in einfacher Weise mit seinem vertikalen Bereich an der Versorgungswand befestigt werden kann und dabei den horizontalen Bereich des Deckenelements selbst trägt, so dass eine Befestigung des Deckelements an der Decke des Badezimmers entbehrlich ist. Zwischen den einzelnen Profilen des Rahmens ist dann genügend Platz zur Anbringung von technischen Bauteilen zur Versorgung der Hand- und/oder Kopfbrause mit Wasser. Auch ist es möglich in diesem Rahmen andere Bauteile wie zum Beispiel einen Lautsprecher, einen Durchlauferhitzer, eine Lichtanlage, einen Dampferzeuger oder dergleichen unterzubringen. Die Abdeckplatte ist vorzugweise so dimensioniert, dass sie rechts, links und unten 2 cm bis 25 cm, vorzugsweise 10 cm über den Rahmen übersteht. Hierdurch wird ein vorteilhafter ästhetischer Effekt erreicht. Ein weiterer Vorteil besteht darin, dass hinter dieser Abdeckplatte Beleuchtungsmittel angebracht werden können, um in der Dusche eine ansprechende Beleuchtungssituation zu schaffen. Die Abdeckplatte ist drehbeweglich am Rahmen gehalten, so dass die Abdeckplatte, ähnlich wie eine Tür, geöffnet werden kann. Dabei sind an der Abdeckplatte verschiedene Bedienelemente, ggf. eine Handbrause oder andere Bauteile angebracht. Nach dem Öffnen der Abdeckplatte sind die Versorgungswand und alle technischen Apparate und Geräte leicht zugänglich, so dass eine Montage und ggf. eine Reparatur in einfacher Weise möglich ist.

In einer weiteren Ausführungsform ist die Abdeckplatte im Bereich des Wandelementes abnehmbar gehalten, so dass die Abdeckplatte bei Arbeiten an der Versorgungswand und/oder den Installationen vollständig entfernt werden kann. Die Abdeckplatte ist über am Rahmen angebrachte Scharniere klappbar am Wandelement gehalten, so dass die Abdeckplatte bei Arbeiten an der Versorgungswand und/oder den Installationen weggeklappt werden kann.

In einer bevorzugten Weiterbildung ist am Deckenelement eine Deckplatte gehalten, die abnehmbar ist. Dies hat den Vorteil, dass nach Entfernung der Deckplatte die ursprüngliche Decke des Badezimmers in einfacher Weise zugänglich ist, insbesondere wenn an dieser Stelle eine Revisionsöffnung vorgesehen ist. Dabei hat es sich als vorteilhaft erwiesen, die Abdeckplatte mittels einer Bajonettverbindung am horizontalen Abschluss des Rahmens zu halten, denn eine solche Bajonettverbindung ist vergleichsweise einfach zu lösen.

In einer bevorzugten Weiterbildung ist in der Deckplatte die Kopfbrause, insbesondere eine Regenschauerbrause integriert, so dass der Benutzer ein sehr angenehmes Duscherlebnis erfährt. In einer weiteren, vorteilhaften Weiterbildung sind in der Deckplatte neben der Kopfbrause verschiedene Leuchtmittel vorgesehen, mit denen die Dusche (oder die Badewanne) in gewünschter Weise ausgeleuchtet werden kann.

Weitere Vorteile des erfindungsgemäßen Badezimmers und des erfindungsgemäßen Vorwandelementes ergeben sich aus den beigefügten Zeichnungen und den nachstehend beschriebenen Ausführungsformen. Ebenso können die vorstehend genannten und die noch weiter ausgeführten Merkmale erfindungsgemäß jeweils einzeln oder in beliebigen Kombinationen miteinander verwendet werden. Die erwähnten Ausführungsformen sind nicht als abschließende Aufzählung zu verstehen, sondern haben vielmehr beispielhaften Charakter. Es zeigen:
Fig. 1 eine perspektivische Darstellung eines erfindungsgemäßen Badezimmers mit einem erfindungsgemäßen V
Fig. 2 das Badezimmer und das Vorwandelement gemäß Fig. 1 mit geöffneter Abdeckplatte;
Fig. 3 das Badezimmer und das Vorwandelement gemäß Fig. 1 mit geöffneter Deckplatte;
Fig. 4 in perspektivischer Darstellung einen Rahmen des Vorwandelementes gemäß Fig. 1.

Die in den Fig. 1 bis 3 dargestellte Nasszelle 10 eines Badezimmers umfasst eine Duschtasse 12 und eine Versorgungswand 14, deren Oberfläche zum Beispiel mittels Keramikfliesen, Marmor- bzw. Granitplatten 16, Kunststoffplatten oder einem wasserabweisenden Anstrich ausgestaltet ist. An dieser Versorgungswand 14 ist ein Vorwandelement 18 montiert, welches im Wesentlichen L-förmig ausgestaltet ist. Dabei ist das Vorwandelement mit seinem Wandelement 20 an der Versorgungswand 14 befestigt, während das rechtwinklig in den Raum hineinragende Deckenelement 22 des Vorwandelementes 18 an einer Decke 24 des Badezimmers zur Anlage kommt und vorzugsweise mittig über der Duschtasse 12 angeordnet ist.

Im Deckenelement 22 ist eine Kopfbrause 26 und eine Reihe von Leuchtmitteln 28 montiert. Dabei ist das Deckenelement 22 derart ausgelegt, dass der Mittelpunkt der Kopfbrause 26 über dem Mittelpunkt der Duschtasse 12 ausgerichtet ist. Hierdurch wird ein besonders angenehmes Duscherlebnis erzeugt, insbesondere wenn die Kopfbrause 26 als Regenschauerbrause ausgelegt ist.

Am Wandelement 20 ist eine Handbrause 30 gehalten, die über einen Schlauch 32 mit einem Wandanschlussbogen 34 verbunden ist, wobei der Wandanschlussbogen 34 mit einer im Inneren des Vorwandelementes 18 angebrachten Mischbatterie 56 verbunden ist. Im Wandelement 20 sind darüber hinaus Bedienelemente 36 zur Bedienung der Handbrause 30 und Bedienelemente 38 zur Bedienung der Kopfbrause 26 vorgesehen. Diese Bedienelemente 36, 38 sind in der hier dargestellten Ausführungsform als Drucktasten ausgeführt, über die entsprechende Ventile zur Freigabe der gewünschten Wassermenge und Wassertemperatur bedient werden können.

In Fig. 4 ist ein Rahmen 40 dargestellt, der das Grundgerüst des Vorwandelementes 18 bildet. Dieser Rahmen 40 ist aus einer Anzahl von Profilen 42 zusammengebaut und ist genauso wie das Vorwandelement 18 L-förmig ausgebildet. An diesem Rahmen 40 ist eine Abdeckplatte 46, zum Beispiel aus Marmor oder Granit, über Scharniere 44 gehalten, wobei die Abdeckplatte 46 in der hier dargestellten Ausführungsform rechts, links und unten circa 10 cm über den Rahmen 40 übersteht, so dass der Rahmen 40 für den Benutzer der Dusche nicht sichtbar ist. An dieser Abdeckplatte 46 sind dann die Handbrause 30 und deren Bedienelemente 36 sowie die Bedienelemente 38 der Kopfbrause 26 integriert.

In einer anderen, hier nicht dargestellten Ausführungsform sind in der Abdeckplatte Nischen eingelassen, so dass hier eine Abstellfläche für den Benutzer der Dusche entsteht.

Am Deckenelement 22 ist mittels einer Bajonettverbindung 48 eine Deckplatte 50 gehalten, in der die Kopfbrause 26 und die Leuchtmittel 28 integriert sind. Diese Deckplatte 50 kann durch Lösen der Bajonettverbindung 48 vom Rahmen 40 entfernt werden, so dass der Bereich hinter der Deckplatte 50 zugänglich wird. Dabei ist die Deckplatte 50 über Fangseile 52 gegen ein unbeabsichtigtes Herunterfallen gesichert.

Wie unter anderem aus den Fig. 1 bis 3 ersichtlich ist, wird das Vorwandelement 18 mittels seinem Rahmen 40 an der Versorgungswand 14 der Nasszelle 10 befestigt. Dabei ist der Rahmen 40 etwa 9 cm tief, so dass zwischen der Abdeckplatte 46 und der Versorgungswand 14 ein Zwischenraum 54 entsteht. Wie insbesondere in Fig. 2 zu erkennen ist, ist in diesem Zwischenraum 54 eine Mischbatterie 56 vorgesehen, die über Verbindungsleitungen 58 mit einem Kaltwasserversorgungsanschluss 60 und einem Warmwasserversorgungsanschluss 62 verbunden ist. Weitere Verbindungsleitungen 64 verbinden die Mischbatterie 56 mit der Kopfbrause 26 und der Handbrause 30.

In anderen, hier nicht dargestellten Ausführungsformen können in dem Zwischenraum 54 auch weitere technische Geräte, wie zum Beispiel eine Beleuchtungsanlage, eine Musikanlage, ein Durchlauferhitzer, ein Dampferzeuger oder dergleichen untergebracht sein.

In einer weiteren, hier nicht dargestellten Ausführungsform ist im Bereich des Deckenelementes 22 in der Decke 24 des Badezimmers eine Revisionsöffnung vorgesehen, damit die jenseits der Decke 24 liegenden Bauteile zugänglich werden.

In einer weiteren, hier nicht dargestellten Ausführungsform kann das Vorwandelement 18 auch statt in Verbindung mit einer Duschtasse in Verbindung mit einer Badewanne eingesetzt werden. Dabei erfolgt die Anordnung, insbesondere die Anbringung des Vorwandelementes 18, unmittelbar unter der Decke des Badezimmers in analoger Weise.

In dieser Ausführungsform ist am Wandelement ein Wannenauslauf angebracht, mit dem das Wasser in die Badewanne gelenkt wird. Dieser Wannenauslauf ist im unteren Bereich des Wandelementes vorgesehen, so dass der Wannenauslauf knapp über dem Rand der Badewanne angesiedelt ist.

### Bezugszeichenliste:

10 Nasszelle
12 Duschtasse
14 Versorgungswand
16 Granitplatte
18 Vorwandelement
20 Wandelement
22 Deckenelement
24 Decke
26 Kopfbrause
28 Leuchtmittel
30 Handbrause
32 Schlauch
34 Wandanschlussbogen
36 Bedienelement Handbrause
38 Bedienelement Kopfbrause
40 Rahmen
42 Aluminiumprofil
44 Scharnier
46 Abdeckplatte
48 Bajonettverbindung
50 Deckplatte
52 Fangseil
54 Zwischenraum
56 Mischbatterie
58 Verbindungsleitung
60 Kaltwasserversorgungsanschluss
62 Warmwasserversorgungsanschluss
64 weitere Verbindungsleitung

## Patentansprüche

1. Vorwandelement einer zum Duschen oder Baden geeigneten Nasszelle eines Badezimmers, umfassend ein an einer mindestens einen Versorgungsanschluss (60, 62) aufweisenden Versorgungswand (14) des Badezimmers anbringbares Wandelement (20) und ein winklig, insbesondere rechtwinklig zum Wandelement (20) ausgerichtetes Deckenelement (22), wobei das Deckenelement (22) unmittelbar unter einer Decke (24) des Badezimmers angeordnet werden kann und eine Kopfbrause (26) hält, wobei insbesondere zur Bedienung der Kopfbrause (26) erforderliche Bedienelemente am Wandelement (20) angebracht sind, **dadurch gekennzeichnet, dass** das Vorwandelement (18) einen Rahmen (40) umfasst, der in das Badezimmer hineingewinkelt werden kann, wobei der Rahmen (40) im Bereich des Wandelementes (20) vertikal ausgerichtet werden kann, wobei der Rahmen (40) im Bereich des Deckenelements (22) horizontal ausgerichtet werden kann, und wobei der Rahmen (40) mit seinem vertikalen Abschnitt an der Versorgungswand (14) anbringbar ist, während der horizontale Abschnitt des Rahmens (40) unmittelbar an der Decke des Badezimmers zur Anlage kommen kann, und dass das Wandelement (20) eine abklappbare Abdeckplatte (46) aufweist und die Abdeckplatte (46) nach Art einer Tür durch Scharniere (44) drehbeweglich an dem Rahmen an dem Wandelement (20) angeordnet ist, wobei die Scharniere (44) seitlich an dem Rahmen angeordnet sind, wobei an der Abdeckplatte die Bedienelemente (38) gehalten sind.

2. Vorwandelement nach Anspruch 1,
**dadurch gekennzeichnet,**
**dass** die Versorgungswand (14) im Bereich der Duschtasse (12) bzw. der Badewanne zumindest teilweise wasserabweisend ausgestaltet ist.

3. Vorwandelement nach einem der vorangehenden Ansprüche,
**dadurch gekennzeichnet,**
**dass** das Vorwandelement (18) derart dimensioniert ist, dass es bei mittiger Anbringung über der Duschtasse (12) oder der Badewanne den mindestens einen Versorgungsanschluss (34), vorzugsweise sämtliche Versorgungsanschlüsse (34), der Versorgungswand (14) abgedeckt.

4. Vorwandelement nach einem der vorangehenden Ansprüche,
**dadurch gekennzeichnet,**
**dass** in der Nasszelle (10) eine Handbrause (30) mit den dazugehörigen Bedienelementen (36) vorgesehen ist.

5. Vorwandelement nach einem der vorangehenden Ansprüche,
**dadurch gekennzeichnet,**
**dass** in der Nasszelle ein Wannenauslauf mit den dazugehörigen Bedienelementen vorgesehen ist.

6. Vorwandelement nach einem der vorangehenden Ansprüche,
**dadurch gekennzeichnet,**
**dass** der mindestens eine Versorgungsanschluss (60, 62), vorzugsweise alle Versorgungsanschlüsse (60, 62) der Versorgungswand (14), innerhalb des Rahmens (40) des Vorwandelementes (18) liegen.

7. Vorwandelement nach einem der vorangehenden Ansprüche,
**dadurch gekennzeichnet,**
**dass** in einer Decke (24) des Badezimmers im Bereich des Deckenelementes (22) des Vorwandelementes (18) eine Revisionsöffnung vorgesehen ist.

8. Vorwandelement nach einem der voranstehenden Ansprüche, **dadurch gekennzeichnet,**
**dass** der Rahmen (40) aus Profilen (42), insbesondere aus Edelstahl- oder Aluminium-Profilen, zusammengebaut ist.

9. Vorwandelement nach einem der voranstehenden Ansprüche, **dadurch gekennzeichnet,**
**dass** das Vorwandelement (18) derart dimensioniert ist, dass alle für die Nasszelle (10) erforderlichen Versorgungsanschlüsse (60, 62) der Versorgungswand (14) vom Vorwandelement (18) abgedeckt werden.

10. Vorwandelement nach einem der voranstehenden Ansprüche, **dadurch gekennzeichnet,**
**dass** am Deckenelement (22) eine Deckplatte (50) abnehmbar gehalten ist, insbesondere wobei eine Kopfbrause (26) in der Deckplatte (50) integriert ist.

11. Vorwandelement nach Anspruch 10, **dadurch gekennzeichnet,**
**dass** die Deckplatte (50) mittels Bajonettverbindung (48) am horizontalen Abschnitt des Rahmens (40) gehalten ist.

## Claims

1. A front wall element for a sanitary unit adapted for showering or bathing in a bathroom, including a wall element (20) that is attachable to a supply wall (14) of the bathroom comprising at least one supply connection (60, 62), and a ceiling element (22) that is oriented at an angle, in particular at a right angle, relative to the wall element (20), wherein the ceiling element (22) can be disposed directly under a ceiling (24) of the bathroom and holds a rainfall shower head (26), wherein operating controls required in particular for operating the shower head (26) are attached to the wall element (20)
**characterized in that**
the front wall element (18) includes a frame (40), which can be placed at an angle in the bathroom, wherein, in the area of the wall element (20), the frame (40) can be oriented vertically, wherein, in the area of the ceiling element (22), the frame (40) can be oriented horizontally, and wherein the frame (40) can be attached with its vertical section to the supply wall (14), while the horizontal section of the frame (40) can come to rest directly against the ceiling of the bathroom,
that the wall element (20) comprises a hinged cover plate (46) and the cover plate (46) can be disposed on the frame on the wall element (20) so as to be rotatable by way of hinges (44) in the manner of a door, wherein the hinges (44) are laterally disposed on the frame, wherein the operating controls (38) are retained on the cover plate.

2. The front wall element according to claim 1,
**characterized in that**
the supply wall (14) is designed to be at least partially water-repellent in the area of the shower tray (12) or of the bath tub.

3. The front wall element according to one of the afore-mentioned claims,
**characterized in that**
the front wall element (18) is dimensioned in such a manner that when it is centrally arranged above the shower tray (12) or the bath tub, it covers at least one supply connection (34), preferably all supply connections (34) of the supply wall (14).

4. The front wall element according to one of the afore-mentioned claims,
**characterized in that**
a hand shower (30) with the corresponding operating controls (36) is provided in the sanitary unit (10).

5. The front wall element according to one of the afore-mentioned claims,
**characterized in that**
a tub outlet with the corresponding operating controls is provided in the sanitary unit.

6. The front wall element according to one of the afore-mentioned claims,
**characterized in that**
the at least one supply connection (60, 62), preferably all the supply connections (60, 62) of the supply wall (14) are located within the frame (40) of the front wall element (18).

7. The front wall element according to one of the afore-mentioned claims,
**characterized in that**
an inspection opening is provided in a ceiling (24) of the bathroom in the area of the ceiling element (22) of the front wall element (18).

8. The front wall element according to one of the afore-mentioned claims,
**characterized in that**
the frame (40) is constructed from profiles (42), in particular from stainless steel or aluminum profiles.

9. The front wall element according to one of the afore-mentioned claims,
**characterized in that**
the front wall element (18) is dimensioned in such a manner that all the supply connections (60, 62) of the supply wall (14) required for the sanitary unit (10) are covered by the front wall element (18).

10. The front wall element according to one of the afore-mentioned claims,
**characterized in that**
a cover plate (50) is removably retained on the ceiling element (22), in particular wherein a rainfall shower head (26) is integrated in the cover plate (50).

11. The front wall element according to claim 10,
**characterized in that**
the cover plate (50) is held on the horizontal section of the frame (40) by means of a bayonet joint (48).

## Revendications

1. Élément de paroi avant d'un bloc sanitaire d'une salle de bain destiné à la douche ou au bain, comprenant un élément de paroi (20) pouvant être attaché à une paroi d'alimentation (14) de la salle de bain comportant au moins un raccordement d'alimentation (60, 62), et un élément de plafond (22) orienté de manière angulaire, en particulier à angle droit, par rapport à l'élément de paroi (20), l'élément de plafond (22) pouvant être disposé directement sous un plafond (24) de la salle de bain et maintenant une douche de tête (26), des éléments de commande nécessaires en particulier à la commande de la douche de tête (26) étant fixés à l'élément de paroi (20),
**caractérisé en ce que**
l'élément de paroi avant (18) comporte un cadre (40) qui peut être agencé dans un angle de la salle de bain, le cadre (40) pouvant être orienté verticalement dans la région de l'élément de paroi (20), le cadre (40) pouvant être orienté horizontalement dans la région de l'élément de plafond (22), et le cadre (40) pouvant être fixé avec sa section verticale à la paroi d'alimentation (14) tandis que la section horizontale du cadre (40) peut venir en appui directement sur le plafond de la salle de bain, et
**que** l'élément de paroi (20) comporte un panneau de couverture (46) rabattable et le panneau de couverture (46) est disposé de manière rotative, à la manière d'une porte, sur le cadre au niveau de l'élément de paroi (20) au moyen de charnières (44), les charnières (44) étant disposées latéralement sur le cadre, les éléments de commande (38) étant maintenus sur le panneau de couverture.

2. Elément de paroi avant selon la revendication 1,
**caractérisé en ce que**
la paroi d'alimentation (14) est conçue de manière à être au moins partiellement étanche dans la région du bac de douche (12) ou de la baignoire.

3. Elément de paroi avant selon l'une des revendications précédentes,
**caractérisé en ce que**
l'élément de paroi avant (18) est dimensionné de telle manière que lorsqu'il est installé de manière centrée au-dessus du bac de douche (12) ou de la baignoire, il recouvre l'au moins un raccordement d'alimentation (34), de préférence tous les raccordements d'alimentation (34), de la paroi d'alimentation (14).

4. Elément de paroi avant selon l'une des revendications précédentes,
**caractérisé en ce que**
une douchette (30) avec les éléments de commande (36) correspondants est disposée dans le bloc sanitaire (10).

5. Elément de paroi avant selon l'une des revendications précédentes,
**caractérisé en ce que**
un robinet de baignoire avec les éléments de commande correspondants est disposé dans le bloc sanitaire.

6. Elément de paroi avant selon l'une des revendications précédentes,
**caractérisé en ce que**
l'au moins un raccordement d'alimentation (60, 62), de préférence tous les raccordements d'alimentation (60, 62), de la paroi d'alimentation (14) sont situés à l'intérieur du cadre (40) de l'élément de paroi avant (18).

7. Elément de paroi avant selon l'une des revendications précédentes,
**caractérisé en ce que**
un ouverture de révision est disposée dans un plafond (24) de la salle de bain dans la région de l'élément de plafond (22) de l'élément de paroi avant (18).

8. Elément de paroi avant selon l'une des revendications précédentes,
**caractérisé en ce que**
le cadre (40) est assemblé à partir de profilés (42), en particulier de profilés en acier inoxydable ou en aluminium.

9. Elément de paroi avant selon l'une des revendications précédentes,
**caractérisé en ce que**
l'élément de paroi avant (18) est dimensionné de telle manière que tous les raccordements d'alimentation (60, 62) de la paroi d'alimentation (14) nécessaires au bloc sanitaire (10) sont recouverts par l'élément de paroi avant (18).

10. Elément de paroi avant selon l'une des revendications précédentes,
**caractérisé en ce que**
un panneau de couverture (50) est maintenu de manière amovible au niveau de l'élément de plafond (22), une douche de tête (26) en particulier étant intégrée dans le panneau de couverture (50).

11. Elément de paroi avant selon la revendication 10,
**caractérisé en ce que**
le panneau de couverture (50) est maintenu au niveau de la section horizontale du cadre(40) au moyen d'un raccord à baïonnette (48).
